# EUROPÄISCHE PATENTSCHRIFT

(11) **EP 0 699 479 B1**
(45) Veröffentlichungstag und Bekanntmachung des Hinweises auf die Patenterteilung: **17.11.1999**
(21) Anmeldenummer: 95113514.4
(22) Anmeldetag: 29.08.1995
(51) Int. Cl.: B02C 4/30

(54) **Verschleissfeste Walze für die Verwendung in Hochdruck-Walzenpressen zur Druckzerkleinerung körnigen Gutes**
Wear resistant roller for use in high pressure roller mills for pressure milling of granular material
Cylindre de surface résistant à l'abrasion à utiliser dans des presses à cylindres à haute pression pour le broyage par pressure de matériau granulé

(30) Priorität: 05.09.1994 DE 4431563
(43) Veröffentlichungstag der Anmeldung: 06.03.1996
(73) Patentinhaber: DEUTZ Aktiengesellschaft, 51063 Köln (DE)
(72) Erfinder: Ansén, Jakob, D-51147 Köln (DE); Fischer-Helwig, Frank, D-51503 Höffnungsthal (DE); Alsmann, Ludger, D-51503 Köln (DE); Wollner, Michael, Dr., D-51643 Gummersbach (DE)

(56) Entgegenhaltungen:
- EP-A- 0 361 172
- EP-A- 0 443 195

## Beschreibung

Die Erfindung betrifft eine verschleißfeste Walze für die Verwendung in Hochdruck-Walzenpressen zur Druckzerkleinerung körnigen Gutes, mit einer Vielzahl von auf die Walzenoberfläche mit Abstand voneinander aufgeschweißten und nach außen vorstehenden Noppenbolzen, die zwischen sich Taschen zur Aufnahme von zusammengepreßtem feinkörnigen Gut bilden.

Bei Walzenbrechern und Walzenmühlen wird sprödes Mahlgut in den Walzenspalt, durch den die beiden drehbar gelagerten gegenläufig rotierbaren Walzen voneinander getrennt sind, eingezogen und dort einer Druckzerkleinerung unterworfen. Bekannt ist auch die sogenannte Gutbettzerkleinerung im Walzenspalt einer Hochdruck-Walzenpresse, bei der die einzelnen Partikel des durch Reibung in den Walzenspalt eingezogenen Mahlgutes in einem Gutbett, d. h. in einer zwischen den beiden Walzenoberflächen zusammengedrückten Materialschüttung bei Anwendung eines extrem hohen Druckes gegenseitig zerquetscht werden. Es versteht sich, daß dabei die Walzenoberflächen einer außerordentlich hohen Beanspruchung und einem hohen Verschleiß ausgesetzt sind.

Es ist daher bekannt, die Oberflächen von Gutbettzerlieineriings-Walzenpressen dadurch verschleißfest zu machen, indem auf die Walzenoberflächen eine Vielzahl von Profilen wie vorgefertigte stiftförmige Noppenbolzen aufgeschweißt wird, die mit einer so großen Höhe nach außen von der Walzenoberfläche vorstehen und mit einem so engen Abstand voneinander angeordnet sind, daß im Betrieb der Walzenpresse die Zwischenräume bzw. Taschen zwischen den Noppenbolzen mit dem zusammengepreßten feinkörnigen Gutmaterial ausgefüllt bleiben, welches einen autogenen Verschleißschutz für die Walzenoberflächen bildet (EP-A-0 443 195, Fig. 4 und 5). Das Aufschweißen der Noppenbolzen kann dabei in fertigungstechnisch einfacher Weise mit Hilfe einer sogenannten Bolzenschweißpistole durchgeführt werden, die über einen Hubmagnet den Bolzen vom Werkstück abhebt, wobei ein Lichtbogen entsteht, der das Bolzenende und den Grundwerkstoff aufschmilzt, wonach der Bolzen in das flüssige Schmelzbad gedrückt wird. Die Noppenbolzen werden also ohne Schweißzusatz durch Anschmelzen der Stoßflächen und Anpressen verbunden. Das Aufschweißen solcher vorgefertigter Noppenbolzen ist allerdings nur bei einem aufschweißbaren Bolzenmaterial möglich. Daher ist die Standzeit solcher Noppenbolzen angewendet bei den außerordentlich hoch beanspruchten Walzenoberflächen von Gutbettzerkleinerungs-Walzenpressen begrenzt. Zur Erhöhung der Bolzenfestigkeit ist auch schon vorgeschlagen worden (DE-A-41 32 474 Fig. 6), die Noppenbolzen in Sackloch-Bohrungen des Walzenkörpers von Gutbettzerkleinerungs-Walzenpressen einzulagern, um sie igelförmig aus den Bohrungen des Walzenkörpers herausragen zu lassen. Es ist aber fertigungstechnisch verhältnismäßig aufwendig, die Noppenbolzen in passende Sackloch-Bohrungen des Walzenkörpers einzupressen, einzuschweißen, einzulöten, einzuschrauben, einzuschrumpfen oder mit einer sonstigen Verbindungstechnik fest im Walzenkörper zu verankern. Außerdem kann es Mühe machen, im Verschleißfall die Noppenbolzen aus ihren Sackloch-Bohrungen wieder zu entfernen und durch neue Bolzen zu ersetzen.

Der Erfindung liegt die Aufgabe zugrunde, für Hochdruck-Walzenpressen zur Druckzerkleinerung körnigen Gutes verschleißfeste Walzen mit für den autogenen Verschleißschutz geeigneter Oberflächenpanzerung mit Noppenbolzen zu schaffen, die auch bei Einwirkung hoher Preßdruckbelastungen ein hohes Standzeitvermögen aufweisen.

Diese Aufgabe wird gemäß der Erfindung mit den Maßnahmen des Kennzeichnungsteils des Anspruchs 1 gelöst. Vorteilhafte Ausgestaltungen sind in den Unteransprüchen angegeben.

Charakteristisch für die erfindungsgemäßen Walzen für die Verwendung in Hochdruck-Walzenpressen zur Druckzerkleinerung körnigen Gutes ist, daß auf die Walzenoberfläche zweiteilige Noppenbolzen aufgeschweißt sind, wobei die Noppenbolzen jeweils aus einem radial inneren mit der Walzenoberfläche gut verschweißbaren Bolzenteil und aus einem den inneren Bolzenteil schützend abdeckenden radial äußeren härteren Bolzenteil zusammengesetzt sind, welch letzterer aus einem Hartstoff besteht und stoffschlüssig mit dem radial inneren Bolzenteil verbunden ist. Der radial äußere Bolzenteil kann dabei mit Vorteil aus Hartmetall und/oder aus Keramikmaterial und/oder aus Hartschweißstoffen bestehen, und er weist eine Härte von mehr als 52 HRC (Härteprüfung nach Rockwell C), insbesondere größer 58 HRC auf. Das sehr harte Material des radial äußeren Bolzenteils erhöht bei der erfindungsgemäßen rastergepanzerten Gutbettzerkleinerungs-Rollenpressenwalze deren Standzeitvermögen.

Der radial äußere Bolzenteil kann mit dem radial inneren Bolzenteil durch Reibungspreßschweißung oder Lichtbogenschweißung stoffschlüssig verbunden sein. Der radial äußere Bolzenteil kann aber auch pulvermetallurgisch hergestellt und auf den radial inneren Bolzenteil stoffschlüssig aufgesintert sein. In jedem Fall ist es fertigungstechnisch vorteilhaft, wenn der radial äußere Bolzenteil und der radial innere Bolzenteil eine vorgefertigte Einheit sind, die sich dann über den radial inneren Bolzenteil gut mit der Walzenoberfläche verschweißen läßt. Fertigungsschritte wie Bohren, Einpressen von Noppenbolzen in Bohrungen etc. sind bei der erfindungsgemäßen Oberflächenpanzerung vermieden.

Die Erfindung und deren weitere Merkmale und Vorteile werden anhand der in den Figuren schematisch dargestellten Ausführungsbeispiele näher erläutert.

Es zeigt:
- Fig. 1:: einen vorgefertigten erfindungsgemäßen zweiteiligen Noppenbolzen für die Oberflächenpanzerung von Druckzerkleinerungs-Pressenwalzen, und
- Fig. 2:: ausschnittsweise einen Vertikalschnitt quer zur Drehachse einer erfindungsgemäßen rastergepanzerten Walzenpressenwalze mit Einsatz der Noppenbolzen der Fig. 1.

Fig. 1 zeigt einen vorgefertigten zylindrischen zweiteiligen Noppenbolzen, bevor dieser zur Oberflächenpanzerung der Gutbettzerkleinerungs-Hochdruck-Walzenpressenwalze der Fig. 2 eingesetzt wird. Nach Fig. 2 besteht die Pressenwalze aus einem Walzengrundkörper (10), mit dem ein den äußeren Umfangsbereich bildender Walzenmantel (11) lösbar verbunden (verspannt) ist, auf dessen Oberfläche (12) eine Vielzahl von mit Abstand voneinander angeordneter zweiteiliger Bolzen der Fig. 1 aufgeschweißt ist. Der metallische Walzenmantel (11) kann aus einem in sich geschlossenen Bandagenring bestehen oder aus einzelnen mit dem Walzengrundkörper (10) lösbar verspannten Segmenten zusammengesetzt sein. Die zweiteiligen Noppenbolzen können auch unmittelbar auf einen Walzenkörper (ohne Walzenmantel) aufgeschweißt sein.

Nach Fig. 1 bestehen die vorgefertigten Noppenbolzen jeweils aus einem radial inneren (unteren) mit der Walzenoberfläche (12) gut verschweißbaren Bolzenteil (13) und aus einem den radial inneren Bolzenteil (13) schützend abdeckenden radial äußeren härteren Bolzenteil (14), welch letzterer aus Hartstoffen besteht und stoffschlüssig mit dem radial inneren Bolzenteil (13) verbunden ist. Der radial äußere Bolzenteil (14) kann aus Hartmetall und/oder Keramikmaterial bestehen oder z. B. auch pulvermetallurgisch hergestellt und auf den radial inneren Bolzenteil (13) aufgesintert sein. Zur stoffschlüssigen Verbindung des radial äußeren Bolzenteils (14) mit dem radial inneren Bolzenteil (13) kann als Verbindungstechnik die Reibungspreßschweißung mit Rotation wenigstens eines der Bolzenkörper, die Lichtbogenschweißung, auch im Plasmalichtbogen etc. eingesetzt werden. Die Trennfläche (15) zwischen unterem Bolzenteil (13) und oberem Bolzenteil (14) muß nicht planparallel zur radial außen liegenden Oberfläche des Bolzens liegen, sondern sie kann z. B. ähnlich wie die Unterfläche (16) des unteren Bolzenteils (13) kegelmantelförmig ausgebildet sein. Die zweiteiligen Noppenbolzen der Fig. 1 werden mit Vorteil im Bolzenschweißverfahren auf die Walzenoberfläche (12) aufgeschweißt. Dazu wird der zweiteilige Noppenbolzen in die Halterung einer Bolzenschweißpistole eingesetzt und die Schweißpistole wird dann auf die Walzenoberfläche (12) aufgesetzt. Ein in der Schweißpistole vorhandener Hubmagnet hebt dann den zweiteiligen Noppenbolzen von der Walzenoberfläche (12) ab, wobei vermittels einer Hubzündung ein Lichtbogen entsteht, der das untere Ende des radial inneren (unteren) Bolzenteils (13) sowie die Walzenoberfläche (12) lokal aufschmilzt. Danach wird der Hubmechanismus der Bolzenschweißpistole automatisch abgeschaltet und der zweiteilige Bolzen mittels Federdruckes in das flüssige Schmelzbad gepreßt, wodurch eine homogene feste Verbindung zwischen der Walzenoberfläche (12) und dem Noppenbolzen entsteht, welch letzterer infolge des schützenden radial äußeren Bolzenteils (14) großer Härte ein hohes Standzeitvermögen aufweist. Der Hartstoff des radial äußeren Bolzenteils (14) weist dabei eine Härte von mehr als 52 HRC (Härteprüfung nach Rockwell C), insbesondere größer 58 HRC auf.

Die Höhe der von der Walzenoberfläche (12) radial nach außen vorstehenden Bolzen beträgt ca. größer 5 mm, z. B. 8 bis 10 mm, bei einem Bolzendurchmesser von z. B. 15 mm. Benachbarte Noppenbolzen sind in einem so engen Abstand voneinander von z. B. kleiner etwa 40 mm aufgeschweißt, daß die zwischen den Bolzen gebildeten Zwischenräume bzw. Taschen im Bereich der Walzenoberfläche (12) so eng sind, daß im Gutbettzerkleinerungs-Betrieb der Pressenwalze diese Zwischenräume bzw. Taschen (17) zwischen den Bolzen mit ein und demselben zusammengepreßten und durch Gutbettzerkleinerung hervorgegangenen feinkörnigen, aber hochverdichteten Gut ausgefüllt sind, welches während der Walzenumdrehungen in diesen Taschen liegenbleibt, d. h. das in die Zwischenräume bzw. Taschen (17) zwischen den Noppenbolzen von außen hineingepreßte und dort mit Sicherheit verbleibende Gutmaterial bildet einen idealen autogenen Verschleißschutz. Im übrigen macht es keine Mühe, einzelne zweiteilige Noppenbolzen, die von Haus aus ein hohes Standzeitvermögen garantieren, im Falle ihrer Beschädigung oder ihres Verschleißes mittels Einsatzes einer Bolzenschweißpistole durch neue vorgefertigte zweiteilige Noppenbolzen wieder zu ersetzen.

## Patentansprüche

1. Walze für die Verwendung in Hochdruck-Walzenpressen zur Druckzerkleinerung körnigen Gutes, mit einer Vielzahl von auf die Walzenoberfläche (12) mit Abstand voneinander aufgeschweißten und nach außen vorstehenden Noppenbolzen, die zwischen sich Taschen (17) zur Aufnahme von zusammengepreßtem feinkörnigen Gut bilden, dadurch gekennzeichnet, daß die Noppenbolzen jeweils aus einem radial inneren mit der Walzenoberfläche (12) gut verschweißbaren Bolzenteil (13) und aus einem den radial inneren Bolzenteil schützend abdeckenden radial äußeren härteren Bolzenteil (14) zusammengesetzt sind, welch letzterer aus Hartstoffen besteht und stoffschlüssig mit dem radial inneren Bolzenteil (13) verbunden ist.

2. Walze nach Anspruch 1, dadurch gekennzeichnet, daß der radial äußere Bolzenteil (14) aus Hartmetall und/oder Keramikmaterial und/oder aus Hartschweißstoffen besteht.

3. Walze nach den Ansprüchen 1 oder 2, dadurch gekennzeichnet, daß der Hartstoff des radial äußeren Bolzenteils (14) eine Härte von mehr als 52 HRC (Härteprüfung nach Rockwell C), insbesondere größer 58 HRC aufweist.

4. Walze nach einem der Ansprüche 1 bis 3, dadurch gekennzeichnet, daß der radial äußere Bolzenteil (14) mit dem radial inneren Bolzenteil (13) durch Reibungsschweißung oder Lichtbogenschweißung oder Plattierungsschweißung wie z. B. Sprengplattieren stoffschlüssig verbunden ist.

5. Walze nach einem der Ansprüche 1 bis 3, dadurch gekennzeichnet, daß der radial äußere Bolzenteil (14) pulvermetallurgisch hergestellt und auf den radial inneren Bolzenteil (13) aufgesintert ist.

6. Walze nach einem der Ansprüche 1 bis 3, dadurch gekennzeichnet, daß der radial äußere Bolzenteil (14) und der radial innere Bolzenteil (13) pulvermetallurgisch einzeln oder gemeinsam hergestellt sind, wobei in jedem Fall beide Teile zusammengesintert sind.

7. Walze nach den Ansprüchen 1 bis 6, dadurch gekennzeichnet, daß der radial äußere Bolzenteil (14) und der radial innere Bolzenteil (13) eine vorgefertigte Einheit sind.

8. Walze nach den Ansprüchen 1 bis 7, dadurch gekennzeichnet, daß der Walzenmantel (11), auf dessen Oberfläche (12) die zweiteiligen Noppenbolzen (13, 14) aufgeschweißt sind, aus einem in sich geschlossenen Bandagenring oder aus einzelnen mit dem Walzengrundkörper lösbar verspannten Segmenten besteht.

## Claims

1. A roller for use in high pressure rolling mills for the pressure pulverisation of granular material, with a multiplicity of knob bolts on the roller surface (12) welded on at a distance from each other and extending outwards, which form pockets (17) between each other for the acceptance of compressed fine grain material, characterised in that the knob bolts are each assembled from a radial inner knob component (13), readily weldable to the roller surface (12) and, from a hardened radial outer knob component (14), protecting the radial inner knob component, which latter comprises hard material and is joined to the inner knob component (13)

2. A roller according to Claim 1, characterised in that the radial outer knob component (14) comprises hard metal and/or ceramic material and/or hard welding materials.

3. A roller according to Claim 1 or Claim 2, characterised in that the hard material of the radial outer knob component (14) has a hardness greater than 52 HRC (hardness test according to Rockwell C), especially greater than 58 HRC.

4. A roller according to one of the Claims 1 to 3, characterised in that the radial outer knob component (14) is joined to the radial inner knob component (13) by friction welding or arc welding or plating welding as for instance explosion plating, in a material bonding manner.

5. A roller according to one of the Claims 1 to 3, characterised in that the radial outer knob component (14) is produced by powder metallurgical means and sintered onto the radial inner knob component (13).

6. A roller according to one of the Claims 1 to 3, characterised in that the radial outer knob component (14) and the radial inner knob component (13) are produced individually or together by powder metallurgical means, whereby in each case the two parts are sintered together.

7. A roller according to one of the Claims 1 to 6, characterised in that the radial outer knob component (14) and the radial inner knob component (13) are a pre-manufactured unit.

8. A roller according to one of the Claims 1 to 7, characterised in that the roller casing (11), onto whose surface (12) the two-part knob bolts (13, 14) are welded, comprises an essentially closed bandage ring or individual stressed elements which can be detached from the basic body of the roller.

## Revendications

1. Cylindre pour utilisation dans des presses à cylindres opérant à haute pression pour broyer des produits en grains, ce cylindre portant à sa surface (12) un grand nombre de tétons soudés faisant saillie vers l'extérieur, espacés les uns des autres en laissant entre eux des poches (17) recevant le produit à grains fins pressés les uns contre les autres,
caractérisé en ce que
les tétons étant constitués chacun d'une partie de tige (13) située radialement vers l'intérieur et se soudant bien sur la surface (12) du cylindre, et d'une partie de tige plus dure (14) située radialement vers l'extérieur et qui recouvre en la protégeant la partie interne, cette partie (14) étant faite de matières dures et reliée par combinaison de matières à la partie interne (13).

2. Cylindre selon la revendication 1,
caractérisé en ce que
la partie radiale externe de tige (14) est faite d'un métal dur et/ou d'un matériau céramique et/ou de matériaux durs soudables.

3. Cylindre selon la revendication 1 ou 2,
caractérisé en ce que
le matériau dur de la partie de tige radiale externe (14) a une dureté supérieure à 52 degrés Rockwell C (52 HRC), et en particulier supérieure à 58 HRC.

4. Cylindre selon l'une des revendications 1 à 3,
caractérisé en ce que
la partie de tige radiale externe (14) est reliée par combinaison de matières à la partie radiale interne (13), par soudure, par friction, ou par soudure à l'arc, ou par placage par soudage tel que par exemple un placage par explosion.

5. Cylindre selon l'une des revendications 1 à 3,
caractérisé en ce que
la partie de tige radiale externe (14) est fabriquée par métallurgie des poudres et frittée sur la partie de tige radiale interne (13).

6. Cylindre selon l'une des revendications 1 à 3,
caractérisé en ce que
la partie de tige radiale externe (14) et la partie de tige radiale interne (13) sont fabriquées individuellement ou ensemble par métallurgie des poudres, puis en tout cas frittées ensemble.

7. Cylindre selon l'une des revendications 1 à 6,
caractérisé en ce que
la partie de tige radiale externe (14) et la partie de tige radiale interne (13) constituent une unité préfabriquée.

8. Cylindre selon l'une des revendications 1 à 7,
caractérisé en ce que
l'enveloppe (11) du cylindre sur la surface (12) de laquelle sont soudés les tétons (13, 14) en deux parties, est constituée d'un bandage annulaire fermé sur lui-même ou de segments individuels montés de manière amovible par serrage sur le corps du cylindre.
